# EUROPÄISCHE PATENTSCHRIFT

(11) **EP 0 541 766 B1**
(45) Veröffentlichungstag und Bekanntmachung des Hinweises auf die Patenterteilung: **17.09.1997**
(21) Anmeldenummer: 92911795.0
(22) Anmeldetag: 09.06.1992
(51) Int. Cl.: B65D 81/36

(54) **KLEINBEHÄLTER MIT STECKVERBINDUNG**
SMALL CONTAINERS WITH A PLUG-IN CONNECTION
RECIPIENT DE DIMENSIONS REDUITES ASSEMBLES PAR INSERTION

(30) Priorität: 11.06.1991 DE 4119252
(43) Veröffentlichungstag der Anmeldung: 19.05.1993
(73) Patentinhaber: Ferrero oHG mbH, D-60599 Frankfurt (DE)
(72) Erfinder:
(74) Vertreter: Lehn, Werner, Dipl.-Ing.
(86) Internationale Anmeldenummer: EP9201285
(87) Internationale Veröffentlichungsnummer: WO9222476

(56) Entgegenhaltungen:
- WO-A-86/07335
- BE-A- 792 237
- DE-U- 8 622 192
- FR-A- 2 537 096
- GB-A- 1 499 603
- US-A- 2 144 751
- US-A- 4 624 383

## Beschreibung

Die Erfindung bezieht sich auf einen Kleinbehälter, bestehend aus einem hohlen Formkörper, insbesondere aus Kunststoff, mit Oberteil und Unterteil, die zur Aufnahme von Gegenständen trennbar sind, mit senkrecht zu seiner Längsachse angeordneten Endflächen, von denen jeweils eine einen Vorsprung und die andere eine Ausnehmung aufweist, in welche der Vorsprung der einen Endfläche zur Herstellung einer lösbaren Verbindung einführbar ist, sowie mit Verbindungsmitteln am Umfang wenigstens eines der Teile des Formkörpers. Solche Kleinbehälter werden als Inhalt von Hohlkörpern, wie z.B. Schokoladeneiern, verwendet und nehmen Gegenstände, wie z.B. Spielzeugteile, auf. Derartige Kleinbehälter können auch sogenannte Überraschungsartikel enthalten.

Ein derartiger Kleinbehälter ist aus der GB-A-14 99 603 bekannt. Dort sind in einer Endfläche und am Umfang des Kleinbehälters Löcher in der Wandung sowie an der anderen Endfläche ein pilzartiger Zapfen vorgesehen, welche eine Steckverbindung der Behälter, jedoch in nur einer beschränkten Anzahl von Richtungen und Stellungen ermöglichen.

Weiter ist in der DE-U-86 22 192 ein Kleinbehälter aus einem Unter- und Oberteil gezeigt, der an den Endflächen des insgesamt zylindrischen Körpers Vorsprünge aufweist, mit denen eine Steckverbindung zwischen jeweils zugepaßten Vorsprüngen mehrere Kleinbehälter vorgenommen werden kann. Es entsteht so ein länglicher Körper, dessen Verwendbarkeit jedoch sehr beschränkt ist.

Es ist außerdem möglich, einen derartigen Kleinbehälter in der Mitte zu trennen und das entstehende Ober- und Unterteil umgekehrt mit den einander zugepaßten Vorsprüngen zusammenzustecken.

Die beschriebenen Kombinationsmöglichkeiten der Kleinbehälter reichen jedoch zur Verwendung als Spielzeug noch nicht aus, da nur jeweils ein Teil bzw. ein länglicher Körper oder ein solcher ausschließlich mit rechtwinkelig zueinander verlaufenden Achsen gebildet werden kann.

Aus der FR-A-2 537 096 ist eine zylindrische Tube bekannt, die an den Enden mit Verschlußteilen versehen ist. Diese Verschlußteile weisen eine quadratische Form derart auf, daß an den vier Rändern jeweils in einer Ebene liegend mehrere Erhebungen und Vertiefungen abwechselnd angeordnet sind, so daß die Möglichkeit besteht, für den Transport mehrere derartige Tuben steckartig miteinander zu verbinden, so daß sie im Verband vertrieben werden können.

Der Erfindung liegt daher die Aufgabe Zugrunde, einen Kleinbehälter der eingangs beschriebenen Art derart zu verbessern, daß eine Vielzahl von Kombinationen möglich ist und der Kleinbehälter vielfältig als Spielzeug eingesetzt werden kann.

Diese Aufgabe wird durch einen Kleinbehälter der eingangs genannten Art erfindungsgemäß dadurch gelöst, daß am Umfang des wenigstens einen Teils des Formkörpers miteinander abwechselnd Aussparungen und Erhebungen vorgesehen sind, mittels derer durch Eingreifen wenigstens einer Erhebung in wenigstens eine Aussparung eine Schiebe- oder Steckverbindung am Umfang jeweils verschiedener Formkörper herstellbar ist, und daß mehrere Erhebungen und Aussparungen kontinuierlich um den gesamten Umfang des Behälters herum angeordnet sind, und daß der Kleinbehälter im wesentlichen kreiszylindrisch aufgebaut ist.

Die Aufgabe wird auch durch einen Kleinbehälter, bestehend aus einem hohlen Kunststofformkörper mit Ober- und Unterteil, die zur Aufnahme von Gegenständen trennbar sind, gelöst, der Schiebe- bzw. Steckverbindungsmöglichkeiten für mehrere Dimensionen zur Verwendung als Steckbaustein eines Steckbaukastenspielzeugs aufweist.

Weiterbildungen und vorteilhafte Ausführungsformen der Erfindung ergeben sich aus den Unteransprüchen.

Insbesondere ist es vorteilhaft, wenn der Vorsprung in der einen der Endflächen mit kreisförmiger Ausnehmung und der Vorsprung in der anderen der Endflächen knopfartig zum Stecken in die Ausnehmung des Vorsprungs in der einen der Endflächen ausgebildet ist.

Alternativ kann der Kleinbehälter so ausgebildet sein, daß der Vorsprung in der einen der Endflächen aus auf einem Kreis angeordneten Hakenelementen mit radial nach innen gerichteten Hakenenden und der Vorsprung in der anderen der Endflächen kreistopfartig mit radial nach außen gerichteten Hakenelementen zum Stecken in die Ausnehmung des Vorsprungs in der anderen der Endflächen und bajonettverschlußartigen Drehen in die Verbindungsstellung ausgebildet ist.

Eine besondere Ausführungsform bzw. Weiterbildung der Erfindung besteht darin, daß die äußere Form des Behälters durch Anstecken von Zusatzteilen in die Aussparungen verändert ist, wobei die Zusatzteile im Inneren des Behälters transportierbar sind und durch das Anstecken der Zusatzteile ein Spielzeug, insbesondere eine Figur oder ein Modell herstellbar ist.

Ein Vorteil des erfindungsgemäßen Kleinbehälters liegt darin, daß die Behälter beliebig in verschiedenen Richtungen bzw. Dimensionen kombinierbar sind, so daß sich vielfältige Formen und Konstruktionen bilden lassen. Ein weiterer Vorteil liegt darin, daß eine stabile und lösbare Verbindung zwischen mehreren Kleinbehältern ermöglicht wird. Es ist außerdem vorteilhaft, daß durch den Kleinbehälter Lebensmittel, wie beispielsweise Schokolade, und Teile wie Spielzeuge voneinander getrennt werden. Dabei fällt der Kleinbehälter anschließend nicht als Abfall an, weil er als Spielzeug bzw. Bausteinsystem weiter verwendet werden kann. Es wird somit ein Beitrag zur Schonung der natürlichen Resourcen und der Umwelt geleistet. Die Struktur mehrerer zusammengesteckter Kleinbehälter wird durch das mehrfache Ineinandergreifen der Steckverbindungen sehr stabil.

Die Erfindung ist im folgenden an Ausführungsbeispielen und anhand der Zeichnungen näher erläutert. In den Zeichnungen zeigen
- Fig. 1: eine Seitenansicht zweier Kleinbehälter einer ersten Ausführungsform beim Einsteckvorgang;
- Fig. 2: eine Draufsicht auf einen Kleinbehälter der ersten Ausführungsform;
- Fig. 3: eine Seitenschnittansicht des Kleinbehälters nach Fig. 1;
- Fig. 4: eine Seitenansicht zweier Kleinbehälter einer zweiten und dritten Ausführungsform;
- Fig. 5: eine Draufsicht auf den Kleinbehälter der zweiten Ausführungsform nach Fig. 4;, und
- Fig. 6: eine Seitenschnittansicht des Kleinbehälters der zweiten Ausführungsform nach Fig. 4;
- Fig. 7: eine Draufsicht auf zwei Kleinbehälter im Eingriff miteinander; und
- Fig. 8: eine Darstellung des Prinzips des Eingreifens einer Schiebe- bzw. Steckverbindungsmöglichkeit nach einer Ausführungsform der Erfindung.

Figur 1 zeigt den Vorgang des Ineinanderschiebens der Schiebe- bzw. Steckverbindung zweier Kleinbehälter gemäß einer ersten Ausführungsform. Die Kleinbehälter sind im wesentlichen zylindrisch aufgebaut und weisen am Ende der Längsseite abgerundete Enden auf, die in abgeflachte Endflächen 7 übergehen. Die Mantelflächen 6 sind zylindrisch. In Fig. 2 und in Fig. 3 ist die gleiche Ausführungsform in einer Drauf- und in einer Schnittseitenansicht dargestellt. Die Kleinbehälter weisen ein deckelförmiges Oberteil 2 und ein Unterteil 3 auf. Das Unterteil 3 hat einen eingezogenen Rand, über den der Deckel 2 gestülpt werden kann. Zur Arretierung ist der eingezogene Rand mit einem Wulst 9 versehen. Passend zu dem Wulst 9 weist der Deckel 2 eine Nut 10 auf. Beim Aufschieben des Oberteils 2 auf den Unterteil 3 rastet der ringförmige Wulst 9 in die ringförmige Nut 10 ein, so daß ene Arretierung erreicht wird.

In der Endfläche 7 des Unterteils 3 ist ein Vorsprung 5 vorgesehen, der aus auf einem Kreis angeordneten Hakenelementen mit radial nach innen gerichteten Hakenenden besteht. Die Hakenelemente umschließen eine Ausnehmung 15. In der Endfläche 7 des Oberteils 2 ist ein entsprechender Vorsprung 5 vorgesehen, der kreistopfartig mit radial nach außen gerichteten Hakenelementen zum Stecken in die Ausnehmung 15 und bajonettverschlußartigen Drehen in die Verbindungsstellung ausgebildet ist.

Der Umfang des Unterteils 3 ist im mittleren Bereich der Mantelflächen 6 verdickt. Im verdickten Bereich sind Ausparungen 4 vorgesehen. Diese Aussparungen dienen zur Herstellung der Schiebeverbindung. Mehrere Aussparungen 4 sind im gleichen Abstand kontinuierlich am Umfang des Behälters 1 angeordnet.

In Fig. 8 ist das Funktionsprinzip der Schiebeverbindung zur Verdeutlichung dargestellt. In jeweils eine Aussparung 4 eines Behälters 1 kann jeweils eine Erhebung 8 eines weiteren Behälters 1, die jeweils zwischen zwei Aussparungen 4 entsteht, eingepaßt werden. Die Erhebungen 8 und Aussparungen 4 sind schwalbenschwanzförmig aufgebaut, d.h. so mit geneigten Wänden versehen, daß sich die Aussparung 4 zum Boden hin verbreitert und die Erhebung 8 zum Boden hin verjüngt. Durch Einschieben wird eine Schwalbenschwanzverbindung hergestellt, bei der die beiden Teile fest miteinander verbunden sind. Damit die Verbindung einschiebbar bzw. lösbar ist, ist die Verdickung mit den Aussparungen 4 bzw. Erhebungen 8 nur in einem ringförmigen Teilbereich der Mantelflächen 6 vorgesehen, so daß ein offenes Ende der Aussparungen 4 entsteht. Damit der Einschiebevorgang leichter vorgenommen werden kann, sind die Enden der Erhebungen 8 abgeschrägt oder abgerundet.

Es ist jedoch auch möglich, rechteckförmige Erhebungen oder Aussparungen vorzusehen, bei denen eine Arretierung nur durch Reibung hervorgerufen wird. In beiden Fällen ist jedoch ein Lösen bzw. ein Stecken der Verbindung bei einer gewissen Kraftanwendung möglich, falls ein elastisches Material wie Kunststoff für den Kleinbehälter eingesetzt wird.

Die einzelnen Kleinbehälter lassen sich in verschiedenen Richtungen in Reihen oder in mehrfach zusammengeschobenen Formen, z.B. einem Dreieck, zusammenschieben.

In Fig. 4 bis Fig. 6 ist eine weitere Ausführungsform der Erfindung dargestellt, bei der an den Endflächen 7 einander zugepaßte Vorsprünge 5, 5' vorgesehen sind. Dabei ist z.B. in Fig. 6 im Oberteil 2 ein Vorsprung 5' vorgesehen, bei dem in der Endfläche 7 eine knopfartige Ausbuchtung vorgenommen ist. Das Unterteil 3 weist dagegen einen Vorsprung 5 auf, der aus einem Rand oder Ring mit kreisförmiger Ausnehmung 15 besteht, der größer als der Vorsprung 5 des Oberteils 2 ist. Das Oberteil 2 läßt sich so mit dem Unterteil 3 zusammenstecken. Es ist jedoch auch möglich, im geschlossenen Zustand, d.h. nach Aufstülpen des Deckels 2 auf das Unterteil 3 und Einrasten des Wulstes 9 in die Nut 10 eine Verbindung mehrere gleichartiger Kleinbehälter vorzunehmen. Es wird dann jeweils ein Vorsprung 5' in den jeweils angepaßten Vorsprung 5 eines anderen Kleinbehälters eingesteckt. Zusätzlich ist die Schiebeverbindung wie in Fig. 1 gezeigt vorgesehen. Auf diese Weise lassen sich viele Kleinbehälter miteinander zu komplizierten Formen kombinieren, wobei Verbindungen in Richtung der Längsachse und in beliebigen Querrichtungen möglich sind.

Es ist jedoch auch möglich, andersgeartete Formteile in die Aussparungen 4 einzustecken. Dies ist insbesondere sinnvoll, wenn der Inhalt des Kleinbehälters aus weiteren Spielzeugzusatzteilen besteht. Diese Zusatzteile können z.B. die Form von Flügeln, Beinen, Gesichtern u.s.w. haben, so daß durch Einstecken bzw. Einschieben ein Modell, eine Figur oder ein sonstiges Spielzeug herstellbar ist. Zu diesem Zweck sind in einer dritten Ausführungsform auch weitere Aussparungen 4' in der Form von Löchern vorgesehen, in die weitere Zusatzteile eingesteckt werden. Diese Löcher können auch an den Endflächen 7 vorgesehen sein. Durch eine eckige oder längliche Formgebung der Löcher wird eine Richtungsstabilisierung der Zusatzteile erreicht.

In Fig. 7 ist an einer Aufsicht das Prinzip des Eingreifens der Schiebeverbindung verdeutlicht. Die Verbindung ist an verschiedenen Stellen und mit verschiedenen Winkeln am Umfang des Kleinbehälters möglich.

Der Kleinbehälter kann ca. 4 bis 6 cm lang sein und einen Durchmesser von etwa 2,5 bis 3,5 cm aufweisen. Als Material ist insbesondere Kunststoff geeignet, wie z.B. Polypropylen oder ABS. Die Wandflächen sind etwa 0,6 bis 1,0 mm stark. Die Vorsprünge 5 bestehen ebenfalls aus dünnwandigen Wandabschnitten mit einer Stärke von 0,4 bis 0,6 mm. Im Bereich der Aussparungen 4 und Erhebungen 8 ist die Wandstärke vergrößert und beträgt etwa 2 mm.

In den gezeigten Ausführungsformen bilden das Ober- und Unterteil 2, 3 nach dem Zusammenstecken eine bündige Mantelfläche. Die Vorsprünge 5 sowie Trennstellen zwischen Ober- und Unterteil sind flach und als Auflageflächen ausgebildet.

Es sind verschiedene Veränderungen und Modifikationen möglich. Beispielsweise kann der Kleinbehälter statt der dargestellten runden, zylindrischen Form eine rechteckige, quaderförmige oder vieleckige Formgebung aufweisen. Des weiteren können die Vorsprünge 5 ebenfalls vieleckig oder rund ausgebildet sein. Die Schiebeverbindung mit den Aussparungen 4 und Vorsprüngen 8 kann am gesamten Umfang des Behälters vorgesehen oder auf bestimmte Bereiche beschränkt sein.

Die Abmessungen des Behälters können auch vergrößert werden, so daß auch andere Anwendungen wie beispielsweise Speicherung von Schreib- oder Küchengeräten oder Aufnahme von Flüssigkeiten ermöglicht werden.

## Patentansprüche

1. Kleinbehälter, bestehend aus einem im wesentlichen kreiszylindrischen hohlen Formkörper (1), insbesondere aus Kunststoff,
- mit Oberteil (2) und Unterteil (3), die zur Aufnahme von Gegenständen trennbar sind,
- mit senkrecht zu seiner Längsachse angeordneten Endflächen (7), von denen jeweils eine einen Vorsprung (5') und die andere eine Ausnehmung (15) aufweist, in welche der Vorsprung (5') der einen Endfläche zum Herstellen einer lösbaren Verbindung einführbar ist, wobei
- in der einen der Endflächen (7) ein Vorsprung (5) vorgesehen ist, der die Ausnehmung (15) zur Aufnahme des Vorsprungs (5) der anderen der Endflächen (7) enthält,
dadurch **gekennzeichnet,**
- daß am Umfang des wenigstens einen Teils (3) des Formkörpers (1) miteinander abwechselnd Aussparungen (4) und Erhebungen (8) vorgesehen sind, mittels derer durch Eingreifen wenigstens einer Erhebung (8) in wenigstens eine Aussparung (4) eine Schiebe- oder Steckverbindung am Umfang jeweils verschiedener Formkörper (1) herstellbar ist, und
- daß mehrere Erhebungen (8) und Aussparungen (4) kontinuierlich um den gesamten Umfang des Behälters herum angeordnet sind.

2. Kleinbehälter nach Anspruch 1,
dadurch **gekennzeichnet,** daß die senkrecht zu seiner Längsachse angeordneten Endflächen (7) über abgerundete Abschnitte in im wesentlichen kreiszylindrische Mantelflächen (6) übergehen.

3. Kleinbehälter nach einem der vorhergehenden Ansprüche,
dadurch **gekennzeichnet,** daß Ober- und Unterteil durch Stülpen zusammensteckbar sind, wobei ein zurückspringender Rand des einen Teils mit einem Wulst (9) versehen ist, der einer Nut (10) an der Innenseite des anderen Teils zugepaßt ist.

4. Kleinbehälter nach einem der vorhergehenden Ansprüche,
dadurch **gekennzeichnet,** daß der Vorsprung (5) in der einen der Endflächen (7) ringartig mit kreisförmiger Ausnehmung (15) und der Vorsprung (5') in der anderen der Endflächen (7) knopfartig zum Stecken in die Ausnehmung (15) des Vorsprungs (5) in der einen der Endflächen (7) ausgebildet ist.

5. Kleinbehälter nach einem der Ansprüche 1 bis 3,
dadurch **gekennzeichnet,** daß der Vorsprung (5) in der einen der Endflächen (7) aus auf einem Kreis angeordneten Hakenelementen mit radial nach innen gerichteten Hakenenden und der Vorsprung (5') in der anderen der Endflächen (7) kreistopfartig mit radial nach außen gerichteten Hakenelementen zum Stecken in die Ausnehmung (15) des Vorsprungs (5) in der anderen der Endflächen (7) und bajonettverschlußartigen Drehen in die Verbindungsstellung ausgebildet ist.

6. Kleinbehälter nach Anspruch 1,
dadurch **gekennzeichnet,** daß sich die Erhebungen (8) und Aussparungen (4) in Längsrichtung des Behälters erstrecken, wobei wenigstens ein offenes Ende derselben vorgesehen ist, daß sich die Aussparungen (4) zum Boden hin verbreitern und die Erhebungen (8) zum Boden hin verjüngen, und daß die Schiebeverbindung durch Einschieben wenigstens jeweils einer Erhebung (8) in jeweils eine Aussparung (4) vom offenen Ende aus herstellbar ist.

7. Kleinbehälter nach Anspruch 6,
dadurch **gekennzeichnet,** daß die Erhebungen (8) zum offenen Ende hin abgerundet oder abgeschrägt sind.

8. Kleinbehälter nach einem der vorhergehenden Ansprüche, bestehend aus einem hohlen Kunststofformkörper (1) mit Oberteil (2) und Unterteil (3), die zur Aufnahme von Gegenständen trennbar sind,
dadurch **gekennzeichnet,** daß der Behälter Schiebe- bzw. Steckverbindungsmöglichkeiten (4, 5, 8, 15) für mehrere Dimensionen zur Verwendung als Steckbaustein eines Steckbaukastenspielzeugs aufweist.

9. Kleinbehälter nach einem der vorhergehenden Ansprüche,
dadurch **gekennzeichnet,** daß die Aussparungen (4') Löcher und Rillen umfassen, wobei die Löcher auch an den Endflächen (7) vorsehbar sind.

10. Kleinbehälter nach einem der vorhergehenden Ansprüche,
dadurch **gekennzeichnet,** daß die äußere Form des Behälters durch Anstecken von Zusatzteilen in die Aussparungen (4) veränderbar ist.

11. Kleinbehälter nach Anspruch 10,
dadurch **gekennzeichnet,** daß die Zusatzteile im Inneren des Behälters transportierbar sind und durch das Anstecken der Zusatzteile ein Spielzeug, insbesondere eine Figur oder ein Modell herstellbar ist.

## Claims

1. Small container consisting of an essentially cylindrical hollow moulded body (1), made especially of plastic,
- having an upper part (2) and a lower part (3) which can be separated for the reception of objects,
- having, arranged perpendicular to its longitudinal axis, end surfaces (7) of which in each case one has a projection (5') and the other a recess (15) into which the projection (5') of one end surface can be introduced to produce a detachable connection,
wherein
- in one of the end surfaces (7) a projection (5) is provided which contains the recess (15) for the reception of the projection (5) of the other of the end surfaces (7),
characterised in that
at the perimeter of at least one part (3) of the moulded body (1) recesses (4) and elevations (8) alternating with one another are provided, by means of which by engagement of at least one elevation (8) in at least one recess (4) a sliding or plug-in connection can be produced at the perimeter of each of various moulded bodies (1) and that a plurality of elevations (8) and recesses (4) are arranged continuously around the entire perimeter of the container.

2. Small container according to claim 1,
characterised in that the end surfaces (7) arranged perpendicular to its longitudinal axis pass over via rounded sections into essentially cylindrical envelope surfaces (6).

3. Small container according to one of the preceding claims, characterised in the upper and lower part can be plugged together by inverted positioning, wherein a set-back rim of one part is provided with a bead (9) which is fitted to a groove (10) on the inside of the other part.

4. Small container according to one of the preceding claims, characterised in that the projection (5) in one of the end surfaces (7) is constructed in the manner of a ring with a circular recess (15) and the projection (5') in the other of the end surfaces (7) is constructed in the manner of a button for plugging into the recess (15) of the projection (5) in one of the end surfaces (7).

5. Small container according to one of claims 1 to 3,
characterised in that the projection (5) in one of the end surfaces (7) is constructed of hook elements arranged on a circle with radially inwardly directed hook ends and the projection (5') in the other of the end surfaces (7) is constructed in the manner of a circular pot with radially outwardly directed hook elements for plugging into the recess (15) of the projection (5) in the other of the end surfaces (7) and for rotation in the manner of a bayonet catch into the connecting position.

6. Small container according to claim 1,
characterised in that the elevations (8) and recesses (4) extend in the longitudinal direction of the container, wherein at least one open end of the same is provided, that the recesses (4) widen towards the bottom and the elevations (8) taper towards the bottom, and that the sliding joint can be produced by pushing at least one elevation (8) into a recess (4) in each case from the open end.

7. Small container according to claim 6,
characterised in that the elevations (8) are rounded or bevelled towards the open end.

8. Small container according to one of the preceding claims, consisting of a hollow plastic moulded body (1) with upper part (2) and lower part (3) which are separable for the reception of objects,
characterised in that the container has sliding or plug-in connection possibilities (4, 5, 8, 15) for several dimensions for use as a plug-in brick in an interlocking building-block toy.

9. Small container according to one of the preceding claims, characterised in that the recesses (4) comprise holes and grooves, wherein the holes can also be provided on the end surfaces (7).

10. Small container according to one of the preceding claims, characterised in that the external shape of the container can be altered by plugging supplementary parts into the recesses (4).

11. Small container according to claim 10,
characterised in that the supplementary parts can be transported in the interior of the container and a toy, especially a figure or a model, can be produced by plugging on the supplementary parts.

## Revendications

1. Récipient de dimensions réduites composé d'un corps moulé (1) essentiellement cylindrique circulaire, en particulier en matières plastiques, avec une partie supérieure (2) et une partie inférieure (3) qui peuvent être séparées pour le logement d'objets, avec des surfaces terminales (7) disposées verticalement par rapport à son axe longitudinal, dont respectivement l'une présente une partie en saillie (5') et l'autre un creux (15) dans lequel la partie en saillie (5') de l'une des surfaces terminales peut être introduite pour la réalisation d'une jonction amovible, dans l'une des surfaces terminales (7) une partie en saillie (5) étant prévue qui comprend le creux (15) pour le logement de la partie en saillie (5) de l'autre des surfaces terminales (7), caractérisé en ce que sur la périphérie d'au moins une partie (3) du corps moulé (1), il est alternativement prévu des évidements (4) et des bosses (8) à l'aide desquels par engrènement d'au moins une bosse (8) dans au moins un évidement (4), une jonction par glissement ou par emboîtement peut être réalisée sur la périphérie respective de différents corps moulés (1), et que plusieurs bosses (8) et évidements (4) sont disposés de façon continue sur la totalité du pourtour de la périphérie du récipient.

2. Récipient de dimensions réduites selon la revendication 1, caractérisé en ce que les surfaces terminales (7) disposées verticalement par rapport à son axe longitudinal se transforment en surfaces latérales essentiellement cylindriques circulaires (6) par l'intermédiaire de segments arrondis.

3. Récipient de dimensions réduites selon l'une quelconque des revendications précédentes, caractérisé en ce que la partie supérieure et la partie inférieure peuvent être emboîtées ensemble par enfoncement, un bord en retrait de l'une des parties étant muni d'un bourrelet (9) qui est adapté à une rainure (10) sur le côté intérieur de l'autre partie.

4. Récipient de dimensions réduites selon l'une quelconque des revendications précédentes caractérisé en ce que la partie en saillie (5) dans l'une des surfaces terminales (7) est formée en forme d'anneau avec un creux circulaire (15) et que la partie en saillie (5') dans l'autre des surfaces terminales (7) est formée en forme de bouton pour être enfichée dans le creux (15) de la partie en saillie (5) dans l'une des surfaces terminales (7).

5. Récipient de dimensions réduites selon l'une quelconque des revendications 1 à 3, caractérisé en ce que la partie en saillie (5) dans l'une des surfaces terminales (7) est formée d'éléments de crochet disposés sur un cercle avec des extrémités de crochet dirigées radialement vers l'intérieur et que la partie en saillie (5') dans l'autre des surfaces terminales (7) est formée en forme de pot circulaire avec des éléments de crochet dirigés radialement vers l'extérieur pour être enfiché dans le creux (15) de la partie en saillie (5) dans l'autre des surfaces terminales (7) et être tournée à la façon d'un emboîtement à baïonnette dans la position de jonction.

6. Récipient de dimensions réduites selon la revendication 1, caractérisé en ce que les bosses (8) et les évidements (4) s'étendent dans le sens longitudinal du récipient, au moins une extrémité libre de celui-ci étant prévue, que les évidements (4) s'élargissent vers le fond et que les bosses (8) se rétrécissent vers le fond, et que la jonction par glissement peut être réalisée par introduction d'au moins respectivement une bosse (8) dans respectivement un évidement (4) de l'extrémité libre.

7. Récipient de dimensions réduites selon la revendication 6, caractérisé en ce que les bosses (8) sont arrondies ou en biais en direction de l'extrémité libre.

8. Récipient de dimensions réduites selon l'une quelconque des revendications précédentes, composé d'un corps moulé creux en matière plastique (1) avec une partie supérieure (2) et une partie inférieure (3) qui peuvent être séparées pour le logement d'objets, caractérisé en ce que le récipient présente des possibilités de jonction par glissement ou par enfichage (4, 5, 8, 15) pour plusieurs dimensions pour utilisation comme éléments de construction enfichable d'un jouet de boîte de construction à enficher.

9. Récipient de dimensions réduites selon l'une quelconque des revendications précédentes, caractérisé en ce que les évidements (4) comprennent des trous et des rainures, les trous pouvant aussi être prévus sur les surfaces terminales (7).

10. Récipient de dimensions réduites selon l'une quelconque des revendications précédentes, caractérisé en ce que la forme extérieure du récipient est modifiable par l'emboîtement d'éléments ajoutés dans les évidements (4).

11. Récipient de dimensions réduites selon la revendication 10, caractérisé en ce que les éléments ajoutés peuvent être transportés à l'intérieur du récipient et qu'un jouet, en particulier un personnage ou un modèle, peut être fabriqué par emboîtement des éléments ajoutés.
